# EUROPÄISCHE PATENTSCHRIFT

(11) **EP 0 289 855 B1**
(45) Veröffentlichungstag und Bekanntmachung des Hinweises auf die Patenterteilung: **24.06.1992**
(21) Anmeldenummer: 88106258.2
(22) Anmeldetag: 20.04.1988
(51) Int. Cl.: B65D 47/34, G01F 11/04, B05B 11/00

(54) **Austragvorrichtung für Medien**
Fluid dispenser
Distributeur de fluides

(30) Priorität: 08.05.1987 DE 3715301
(43) Veröffentlichungstag der Anmeldung: 09.11.1988
(73) Patentinhaber: Ing. Erich Pfeiffer GmbH & Co. KG, 78315 Radolfzell (DE)
(72) Erfinder: Graf, Lothar, D-7703 Rielasingen-Worblingen (DE); Fuchs, Karl-Heinz, D-7760 Radolfzell (DE)
(74) Vertreter: Patentanwälte Ruff, Beier, Schöndorf und Mütschele

(56) Entgegenhaltungen:
- EP-A- 0 014 754
- DE-A- 2 732 888
- DE-A- 2 749 644

## Beschreibung

Die Erfindung betrifft eine Austragvorrichtung nach dem Oberbegriff des Patentanspruches 1.

Bei einer Austragvorrichtung dieser Art kann die Pumpenkammer in Form eines gesonderten, in das Zylindergehäuse eingesetzten, napfförmigen Kammerkörpers von der Vorsaugkammer umgeben sein. Diese Ausbildung hat sich sehr gut bewährt.

Durch die DE-A-2 732 888 ist eine Austragvorrichtung bekanntgeworden die dem Oberbegriff von Anspruch 1 entspricht, bei welcher der Druckraum zwischen den einander zugekehrten Umfangsflächen des inneren und des äußeren Kolbens begrenzt ist, so daß diese Kolben entsprechend dem erforderlichen Druckraumvolumen verhältnismäßig stark unterschiedliche Durchmesser haben müssen, was sich auf die Durchmesser der Austragvorrichtung auswirkt. Ferner schließt der Druckraum axial an einen Ringraum für die Aufnahme des äußeren Kolbens an, was nochmals zu Vergrößerungen der Abmessungen führen kann.

Der Erfindung liegt die Aufgabe zugrunde, eine Austragvorrichtung der genannten Art zu schaffen, welche eine noch kompaktere und einfachere Ausbildung ermöglicht.

Diese Aufgabe wird bei einer Austragvorrichtung der genannten Art gemäß der Erfindung durch den kennzeichnenden Teil des Patentanspruches 1 gelöst. Zweckmäßig ist die Vorsaugkammer wenigstens teilweise innerhalb der Pumpenkammer liegend von der Druck- bzw. Pumpenkammer umgeben. Vorzugsweise ist dabei statt einer axial hintereinanderliegenden Anordnung der beiden Kolben vorgesehen, daß der Pumpkolben und der Vorsaugkolben zumindest auf einem Teil ihrer Axialerstreckung ineinandergreifen, so daß die Kolbeneinheit sehr kurz ausgebildet werden kann.

Durch die erfindungsgemäße Ausbildung kann dem Vorsaugkolben als Kolbenlaufbahn statt einer Innenumfangsfläche die Außenumfangsfläche zugeordnet sein, so daß der Vorsaugkolben mit zunehmendem Druck in der Druck- bzw. Pumpenkammer radial nach innen verengend belastet wird und so besonders gut abdichtet.

Die beiden Kolben weisen zweckmäßig mit nur geringem Spaltabstand in der Größenordnung von ein bis drei Zehntel Millimeter ineinander liegende Kolbenhülsen auf, so daß die Pumpenkammer bei jedem Pumphub nahezu vollständig entleert werden kann und daher eine sehr genaue Dosierung der ausgebrachten Menge an Medium gewährleistet ist.

Die beiden ineinanderliegenden Kolben können zur Betätigung eines Auslaßventiles in Richtung des Pumphubes verschiebbar aneinander gelagert sein und der Vorsaugkolben kann zur Betätigung eines Einlaßventiles aus zwei gegeneinander in Richtung des Pumphubes verschiebbaren Teilen zusammengesetzt sein. Das unmittelbar im Bereich des Vorsaugkolbens liegende, gegebenenfalls nach Art einer Schiebersteuerung arbeitende Einlaßventil dient als Übertritts-Ventil zwischen der Vorsaugkammer und der Druck- bzw. Pumpenkammer, so daß zwischen der Vorsaugkammer und dem Speicher kein gesondertes Einlaßventil erforderlich, sondern lediglich eine stets offene Leitungsverbindung gegeben ist.

Um bei noch leeren Kammern eine möglichst schnelle Füllung zu erzielen, ist zur Entlüftung der Pumpenkammer in der Hubendstellung der Kolbeneinheit eine mechanisch geöffnete Druckentlastungs-Verbindung vorgesehen. Ist diese Druckentlastungs-Verbindung durch anschlagbetätigtes Öffnen des Auslaßventiles gebildet, so bedarf es hierzu keines gesonderten Entlüftungskanales und außerdem kann das Auslaßventil so ausgebildet sein, daß es bei mediengefüllter Pumpenkammer unter den beim Pumphub auftretenden Drücken bereits vor Erreichen der Hubendstellung öffnet, so daß das Auslaßventil also unterhalb eines vorbestimmten Druckes mechanisch und oberhalb eines bestimmten Druckes durch Druckdifferenz geöffnet wird.

Die erfindungsgemäße Austragvorrichtung kann in einfacher Weise so gestaltet werden, daß sie praktisch lageunabhängig gleich gut arbeitet und selbst in Überkopflage bei Ausgangsstellung der Kolbeneinheit ein Auslaufen des Speichers durch die Austragvorrichtung verhindert ist.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
- Fig. 1: eine erfindungsgemäße Austragvorrichtung im Axialschnitt und in Ausgangslage,
- Fig. 2: einen Ausschnitt der Figur 1 in vergrößerter Darstellung und kurz vor Erreichen der Hubendstellung der Kolbeneinheit,
- Fig. 3: einen nochmals vergrößerten Ausschnitt der Figur 1, jedoch am Ende des Rückhubes und
- Fig. 4: eine weitere Ausführungsform einer Austragvorrichtung in einer Darstellung entsprechend Figur 1.

Wie die Figuren 1 bis 3 zeigen, weist eine erfindungsgemäße Austragvorrichtung 1 ein über den größten Teil seiner Länge im wesentlichen zylindrisches Zylindergehäuse 3 auf, das mit einer beispielsweise als Schraubkappe ausgebildeten Kappe 4 auf dem Hals eines als Speicher vorgesehenen Gefäßes 5 abgedichtet derart zu befestigen ist, daß es in den Gefäßhals nur mit geringem Spaltabstand eingreift und über den größten Teil seiner Länge innerhalb dieses Gefäßhalses liegt. Das Zylindergehäuse 3 ist an seinem äußeren bzw. hinteren Ende mit einem einteilig mit ihm ausgebildeten, radial über seinen Außenumfang vorstehenden Ringflansch 6 versehen, mit dem es unter Zwischenlage einer Dichtung gegen die Stirnseite des Gefäßhalses gespannt ist. Dieses äußere Ende des Zylindergehäuses 3 ist im wesentlichen mit einem Zylinderdeckel 7 verschlossen, der einen in das Zylindergehäuse eingreifenden Hülsenansatz und einen in dem Ringflansch 6 liegenden ringförmigen Flanschteil aufweist, welcher von der äußeren Stirnseite in eine Innennut des Ringflansches 6 eingesprengt und dadurch gesichert ist. Die äußeren Stirnflächen des Ringflansches 6 und des Zylinderdeckels 7 liegen an einer ringförmigen Querwand 8 der Kappe 4 an, mit welcher somit auch der Zylinderdeckel 7 in seine abdichtende Befestigungslage gegen den Ringflansch 6 gepreßt werden kann.

In dem Zylindergehäuse 3 ist eine Kolbeneinheit 9 verschiebbar gelagert, die zwei koaxial ineinander liegende, im wesentlichen napfförmige und zum inneren Ende des Zylindergehäuses 3 mit ihren Napföffnungen weisende Kolben 10, 11 als Arbeitskolben, nämlich einen äußeren Pumpkolben 10 und einen in diesem liegenden Vorsaugkolben 11 aufweist. Das innere Ende des Zylindergehäuses 3 bildet einen Zylinder 12 mit einer Kolbenlaufbahn 13 für zwei hintereinander liegende ringförmige Dichtlippen des Pumpkolbens 10, die im Bereich beider Enden dieses Pumpkolbens 10 vorgesehen und entgegengesetzt kegelstumpfförmig bis zu Dichtkanten erweitert sind. Mit Abstand von der Kolbenlaufbahn 13 des Zylinders 12 liegt innerhalb diesem ein frei gegen die Kolbeneinheit 9 vorstehender Vorsaugzylinder 15, der einteilig mit dem Zylindergehäuse 3 ausgebildet ist und von einer ringförmigen Bodenwand 18 absteht, die das innere Ende des Zylinders 12 bildet. Von der äußeren Stirnseite dieser Bodenwand 18 steht ein einen Einlaßkanal 19 begrenzender Anschlußstutzen für ein beispielsweise bis in Bodennähe des Gefäßes 5 reichendes Steigrohr ab. Die Außenumfangsfläche des Vorsaugzylinders 15 bildet die Kolbenlaufbahn 16 für den Vorsaugkolben 11, der den Vorsaugzylinder 15 in jeder Kolbenlage nach Art einer Überstülpung übergreift und an der Kolbenlaufbahn 16 mit einer an seinem vorderen Ende vorgesehenen Ringdichtlippe geführt ist. Der Ringraum zwischen dem Zylinder 12 und dem Vorsaugzylinder 15, in welchem beide Kolben laufen, bildet die Druck- bzw. Pumpenkammer 14, während der vom Vorsaugzylinder 15 und vom Innern des Vorsaugkolbens 11 begrenzte Raum die demgegenüber längere Vorsaugkammer 17 bildet, in welcher eine Rückstellfeder 20 für die Kolbeneinheit 9 in Form einer Schraubendruckfeder liegt.

Am hinteren Ende der Kolbeneinheit 9 ist ein unmittelbar mit dem Pumpkolben 10 verbundener bzw. einteilig ausgebildeter, im wesentlichen zylindrischer Kolbenschaft 21 vorgesehen, der den Zylinderdeckel 7 sowie die Querwand 8 mit Spaltabstand durchsetzt und auf dessen äußeres, im Durchmesser reduziertes Ende ein Betätigungskopf 22 aufgesetzt ist. Der rohrförmige Kolbenschaft 21 begrenzt einen mit der Pumpenkammer 14 unter Zwischenschaltung eines Auslaßventiles 23 verbundenen Auslaßkanal 24, der zu einer Auslaßöffnung 25 im Betätigungskopf 22 führt. Der Betätigungskopf 22 greift in jeder Stellung in einen von der Querwand 8 abstehenden Kragen der Kappe 4 ein.

Das der Vorsaugkammer 14 gegenüberliegende Ende des Vorsaugkolbens 11 ist mit einer Stirnwand geschlossen, die einen kegelstumpfförmigen Ventilschließteil 26 des Auslaßventiles 23 bildet, dessen Ventilsitz 27 in der zuge- hörigen, mit dem Kolbenschaft 21 verbundenen Stirnwand des Pumpkolbens 10 am inneren Ende des Auslaßkanales 24 liegt. Der Vorsaugkolben 11 bzw. der Ventilschließteil 26 ist mit einem axial geschlitzten Schaft 28 in einem im Innendurchmesser erweiterten Abschnitt des Kolbenschaftes 21 bzw. des Auslaßkanales 24 axial verschiebbar derart geführt, daß durch Verschieben entgegen der Kraft der Rückstellfeder 20 das Auslaßventil 23 geöffnet werden kann. Dieser Abschnitt bildet einen Hals 29 des Kolbenschaftes 21, der gegenüber den übrigen, zwischen dem Pumpkolben 10 und dem Betätigungskopf 22 liegenden Abschnitten des Kolbenschaftes dünnwandiger und unter bauchiger Aufweitung elastisch stauchbar ist. Der Ventilschließteil 26 bildet radial außerhalb des Ventilsitzes 27 eine über den Ringspalt zwischen den beiden Arbeitskolben dem Druck in der Pumpenkammer 14 ausgesetzte Kolbenstirnfläche, die flächengrößer als die vordere, ringförmige Stirnfläche 30 des Vorsaugkolbens 11 ist. Beim Betätigen der Austragvorrichtung 1 durch Niederdrücken des Betätigungskopfes 22 entgegen der Kraft der Rückstellfeder 20 werden die vorderen Dichtlippen der beiden Arbeitskolben unter dem sich aufbauenden Druck dicht gegen die Kolbenlaufbahnen 13, 16 gepreßt und bei Erreichen eines vorbestimmten Druckes wird das Auslaßventil 23 entgegen der Kraft der auch dieses Auslaßventil 23 zur Schließstellung belastenden Rückstellfeder 20 durch den Differenzdruck geöffnet, wobei sich der Vorsaugkolben 11 gegenüber dem Pumpkolben 10 nach vorne derart verschiebt, daß beispielsweise die vordere Stirnfläche 30 des Vorsaugkolbens 11 der vorderen Stirnfläche 31 des Pumpkolbens 10 gemäß Figur 2 vorauseilt. Schlägt nunmehr die vordere Stirnfläche 30 des Vorsaugkolbens 11 an der Bodenwand 18 an und wird die Kolbeneinheit 9 noch weiter vorgeschoben, so wird der Pumpkolben 10 bzw. der Ventilsitz 27 gegenüber dem Vorsaugkolben 11 wieder in Richtung Schließlage des Auslaßventiles 23 bewegt, so daß der Durchlaßquerschnitt des Auslaßventiles 23 wesentlich verengt wird. Da die vordere Stirnfläche 30 in der Schließlage des Auslaßventiles 23 gegenüber der vorderen Stirnfläche 31 geringfügig zurücksteht, wird hierbei das Auslaßventil 23 noch nicht ganz geschlossen, sondern dies erfolgt nach entsprechendem Druckabbau erst durch die Rückstellfeder 20.

Zur Füllung der Pumpenkammer 14 aus der Vorsaugkammer 17 ist ein Übertritt-Ventil 32 vorgesehen, das mechanisch in Abhängigkeit von der Bewegungsrichtung der Kolbeneinheit 9 bzw. des Vorsaugkolbens 11 geöffnet und geschlossen wird und baulich mit dem Vorsaugkolben 11 derart vereint ist, daß sowohl sein Ventilschließteil 33 als auch sein Ventilsitz 34 am Vorsaugkolben 11 vorgesehen ist. Zu diesem Zweck weist der Vorsaugkolben 11 eine durch einen gesonderten Bauteil gebildete Kolbenhülse 35 auf, die über eine Schnappverbindung axial begrenzt zwischen einer Öffnungs-und einer Schließstellung beweglich mit der Kolbenstirnwand bzw. dem Ventilschließteil 26 des Auslaßventiles 23 verbunden ist. Diese Kolbenhülse 35, die nahezu über die gesamte Länge der entsprechenden Kolbenhülse 36 des Pumpkolbens 10 reicht, bildet mit ihrer hinteren Stirnseite den um die Pumpenachse rinförmigen, im Querschnitt nach hinten verjüngten Ventilschließteil 33, dem als Ventilsitz 34 eine im Querschnitt komplementäre Ringnut in der vorderen Stirnfläche der Kolbenstirnwand zugeordnet ist. Am Innenumfang der Kolbenhülse 35 liegen mehrere gleichmäßig über den Umgang verteilte, radial federnde und einteilig von der Kolbenstirnwand abstehende Schnappglieder 38 mit radial nach außen vorstehenden Schnappnocken, die einer als Gegeglied vorgesehenen Innenringschulter der Kolbenhülse 35 zugeordnet sind und so im Abstand vom Ventilsitz 34 liegen, daß die Kolbenhülse 35 aus der in den Ventilsitz 34 dicht eingreifenden Schließlage axial nach vorne bis zum Anschlag an den Nocken in eine Öffnungslage bewegt werden kann, in welcher das Übertrittsventil 32 im bereich des hinteren Endes des Vorsaugkolbens 11 einen Ventildurchlaß 39 zwischen der Vorsaugkammer 17 und dem von den Kolbenhülsen 35, 36 begrenzten Ringspalt freigibt.

Wird die Kolbeneinheit 9 aus der Ausgangslage in Richtung des Pumphubes bewegt, so wird der Ventilschließteil 33 infolge der Reibung zwischen Vorsaugkolben 11 und Kolbenlaufbahn 16 schließend gegen den Ventilsitz 34 gedrückt, so daß der Druck in der Pumpenkammer 14 nicht durch das Übertrittsventil 32 in die Vorsaugkammer 17 entweichen kann. Bei der Rückhubbewegung wird der Ventilschließteil wiederum infolge der genannten Reibung bis zum Anschlag aus dem Ventilsitz 34 herausgezogen, so daß infolge des sich in der Pumpenkammer 14 aufbauenden Unterdruckes Medium durch das geöffnete Übertrittsventil 32 aus der Vorsaugkammer 17 in die Pumpenkammer 14 gesaugt wird.

Der Kolbenschaft 21 bildet einen einteilig mit ihm ausgebildeten und dem hinteren Ende des Schaftes 28 gegenüberliegenden Mitnehmer 40, welcher bei geschlossenem Auslaßventil 23 in geringem Abstand von der durch die hintere Endfläche gebildeten Gegenfläche des Ventilschließteiles 26 bzw. des Schaftes 28 liegt. Befindet sich der Pumkolben 10 in seiner an der Bodenwand 18 anliegenden Hubendstellung, so liegt der Hals 29 nicht mehr gefasst innerhalb des Zylinderdeckels 7, sondern über den größten Teil seiner Länge frei innerhalb des Zylindergehäuses. Wird der Betatigungskopf 22 nunmehr weitergedrückt, so wird der Hals 29 durch Stauchung aufgeweitet bzw. verkürzt, so daß der Mitnehmer 40 auf den Schaft 28 aufläuft und diesen mitnimmt, bis bei geschlossenem Übertrittsventil 32 die Stirnfläch 30 des Vorsaugkolbens 11 ebenfalls durch Anschlagbegrenzung an der Bodenwand 18 festgelegt wird. Hierbei ist dann das Auslaßventil 23 mit relativ geringem Öffnungsquerschnitt geöffnet, so daß gegebenenfalls eine wirksame Entlüftung der Pumpenkammr 14 erfolgen kann.

Der Zylinderdeckel 7 weist zur Führung des Außenumfangs des Halses 29 gleichmäßig über den Umfang verteilte Längsrippen 41 auf, die an hinteren Enden in Radialrippen an der äußeren Stirnseite des ringförmigen Flanschteiles des Zylinderdeckels 7 übergehen, welche mit ihren Rippenkanten an der Querwand 8 anliegen. Die vorderen Enden der Längsrippen 41 sind gegenüber dem zugehörigen Ende des Hülsenansatzes des Zylinderdeckels 7 zurückversetzt, so daß dieses, im Durchmesser reduzierte Ende einen Ventilsitz eines bei Ausgangslage der Kolbeneinheit 9 geschlossenen belüftungsventiles bilden kann, dessen Ventilschließteil durch einen an die Kolbenstirnwand des Pumpkolbens 10 anschließenden, kegelstumpfförmigen Abschnitt des Kolbenschaftes 21 gebildet ist. Über das Belüftungsventil wird das Gefäß 5 belüftet, wofür hinter dem Pumpkolben 10 in der Wandung des Zylindergehäuses 3 Belüftungsöffnungen vorgesehen sind, die im wesentlichen durch den Hülsenansatz des Zylinderdeckels 7 überdeckt sind. Durch die Längsrippen 41 wird der Hals 29 selbst dann, wenn er für eine Streckung nicht die ausreichende Elastizität aufweist, beim Rückhub zwangsläufig wieder in seine Strecklage bzw. in seine nicht gestauchte Lage zurückgeführt.

In Figur 4 sind für einander entsprechende Teile die gleichen Bezugszeichen wie in den übrigen Figuren, jedoch mit dem Index "a" verwendet. Das Zylindergehäuse 3a ist im Durchmesser derart abgestuft ausgebildet, daß ein äußerer, über die Stirnwand der Kappe 4a frei vorstehender Gehäuseteil weiter und ein innerer, den Zylinder 12a bildender Teil schlanker ist, wobei der Kolben 10a im weiteren Teil mit seiner hinteren Dichtlippe geführt ist, die im Durchmesser entsprechend größer als die vordere, im Zylinder12a geführte Dichtlippe ist. Das Zylindergehäuse 3a ist einteilig mit der Kappe 4a ausgebildet, wobei über die Innenseite von deren Stirnwand ein einteilig mit der Kappe 4a ausgebildeter Muffenteil 42 vorsteht, der am Außenumfang zu seinem Ende derart anähernd spitzwinklig konisch verjüngt ist, daß er statt einer gesonderten Dichtung unter Dichtpressung in den Innenumfang des Gefäßhalses eingreift. Der Muffenteil 42 umgibt den Zylinder 12a mit Abstand, derart, daß eine zum Gefäß offene Ringnut gebildet ist, deren Bodenfläche im wesentlichen durch eine Ringschulter zwischen dem weiteren und engeren Teil des Zylindergehäuses 3a begrenzt ist. In dieser Ringschulter liegen Durchgangsöffnungen 43, welche den Raum hinter der vorderen Kolbenlippe des Pumpkolbens 10a mit dem Gefäß verbinden. Am Innenumfang des weiteren Abschnittes des Zylindergehäuses 3a sind Längskanäle 44 vorgesehen, die an die Durchgangsöffnungen 43 anschließen und bei Ausgangslage des Pumpkolbens 10a vor dessen hinterer Kolbenlippe enden. Jeder Längskanal ist durch mindestens eine über den Innenumfang des Zylindergehäuses 3a vorstehende, in Richtung des Pumphubes unter einem flachen Winkel schräg ansteigende Längsrippe gebildet, auf welche die hintere Kolbenlippe während des Pumphubes aufläuft und dabei so radial nach innen eingedellt wird, daß beiderseits der Längsrippe durch die elastische Verformung dieser Kolbenlippe Öffnungen freigegeben werden. Das hintere Ende des Zylindesrgehäuses 3a ist nicht durch einen gesonderten Zylinderdeckel verschlossen, sondern durch aus dem Mantel des Zylindergehäuses 3a radial nach innen beispielsweise durch Ultraschall abgewinkelte Mantellaschen 7a begrenzt, welche als Anschlag für den Pumpkolben 10a in der Ausgangsstellung dienen. Es können mehrere, z.B. drei gleichmäßig über den Umfang verteilte Matellaschen 7a vorgesehen sein, wobei in diesem Fall der Betätigungskopf 22a zweckmäßig das Zylindergehäuse 3a am Außenumfabng übergreift und in seiner Ausgangsstellung ebenfalls durch Anschlag gegenüber dem Zylindergehäuse 3a gesichert ist. Zu diesem Zweck weist das Zylindergehäuse 3a am äußeren Ende einen über seinen Außenumfang vostehenden Ringbund auf, über welchen der kappenförmige Betätigungskopf 22a mit einem entsprechenden, an seinem Innenumfang vorgesehenen Ringbund durch federndes Aufschnappen aufgesetzt ist.

Das Übertrittsventil 32 a ist in diesem Fall als im Bereich des vorderen Endes des Vorsaugkolbens 11a liegendes Schieberventil ausgebildet, dessen Ventilschließteil 33a durch die vordere Kolbenlippe des Vorsaugkolbens 11a gebildet ist. Am freien Ende des Vorsaugzylinders 15a sind Übertrittsöffnungen 39a in Form beispielsweise von Längsschlitzen vorgesehen, welche in der Ausgangsstellung der Kolbeneinheit 9a von dem Ventilschließteil 33a derart freigegeben sind, daß sie eine Verbindung zwischen der Vorsaugkammer 17a und der Pumpenkammer 14a herstellen. Sobald der Vorsaugkolben 11a in Richtung des Pumphubes über eine erste kleine Wegstrecke bewegt ist, sind diese Übertrittsöffnungen 39a geschlossen.

Der Pumpkolben 11a weist im Innern einen frei nach vorne vorstehenden, praktisch eine Verlängerung des Schaftes 28a bildenden Stößel 45 auf, der bei vorderer Endstellung des Vorsaugkolbens 11a an der Bodenwand der Vorsaugkammer 17a anschlägt, so daß auf die Kolbenhülse des Vorsaugkolbens 11a nur sehr geringe Anschlagkräfte wirken.

## Patentansprüche

1. Austragvorrichtung für Medien, insbesondere Flüssigkeiten, mit einer über einen Pumphub bzw. einen Rückhub handbetätigbaren Pumpe (2), für die eine Vorsaugeinrichtung mit innen liegender Vorsaugkammer (17) vorgesehen ist und deren Pumpenkammer (14) zur Füllung aus einem Speicher mit einem Einlaß verbindbar sowie zum Austragen an einen zu einer Auslaßöffnung (25) führenden Auslaßkanal (24) angeschlossen ist, wobei ein innerer Kolben (11) und ein äußerer Kolben (10) wenigstens über einen Teil ihrer Länge übereinander greifen sowie Begrenzungen einer im Querschnitt ringförmigen Druckkammer (14) bilden, die innen von einer Außenumfangsfläche (16) begrenzt ist, dadurch gekennzeichnet, daß der innere Kolben (11) an der Außenumfangsfläche (16) des Vorsaugzylinders (15) entlang führbar ist und der äußere Kolben (10) in wenigstens einer Stellung sich in die ringförmige Druckkammer (14) hinein erstreckt.

2. Austragvorrichtung nach Anspruch 1, dadurch gekennzeichnet, daß die als Schubkolbenpumpe (2) ausgebildete Pumpe ein Zylindergehäuse (3) mit einem in einem Zylinder (12) entlang einer Zylinderlaufbahn (13) über einen Pumphub aus einer Augangsstellung (Fig. 1) bis in eine Hubendstellung verfahrbaren Pumpkolben (10) einer Kolbeneinheit (9) aufweist, der in dem Zylinder (12) die Pumpenkammer (14) begrenzt, wobei der Druckkammer (14) auf der Einlaßseite die Vorsaugkammer (17) mit einem Vorsaugkolben (11) vorgeschaltet ist, die über einen Übertritt (32) mit der Pumpenkammer (14) verbindbar und beim Pumphub gegenüber der Pumpenkammer (14) abgeschlossen ist und wobei ferner vorzugsweise die Vorsaugkammer (17) wenigstens teilweise innerhalb der Pumpenkammer (14) liegend und die Außenumfangsfläche (16) bildend von der die Druckkammer (14) bildenden Pumpenkammer umgeben ist bzw. der Pumpkolben (10) und der Vorsaugkolben (11) die wenigstens teilweise ineinander liegenden inneren und äußeren Kolben (11, 10) bilden.

3. Austragvorrichtung nach Anspruch 1 oder 2, dadurch gekennzeichnet, daß ein die Außenumfangsfläche (16) bildender Kammerkörper (15) im wesentlichen achsgleich in der Druckkammer (14) liegt und insbesondere der innere Kolben (11) an einer durch die Außenumfangsfläche (16) des Kammerkörpers (15) gebildeten Kolbenlaufbahn geführt ist und daß vorzugsweise der innere Kolben (11) eine etwa zylindrische Kolbenhülse (35) aufweist, die als gesonderter Bauteil mit Spaltabstand innerhalb einer Kolbenhülse (36) des äußeren Kolbens (10) liegt und daß insbesondere am Außenumfang des äußeren Kolbens (10) und am Innenumfang des inneren Kolbens (11) vorgesehene Kolben-Dichtlippen im wesentlichen im selben Längsbereich des Zylindergehäuses (3) vorgesehen sind.

4. Austragvorrichtung nach einem der vorhergehenden Ansprüche, dadurch gekennzeichnet, daß der innere Kolben (11) zur Betätigung eines Auslaßventiles (23) gegenüber bzw. an dem äußeren Kolben (10) verschiebbar gelagert ist und insbesondere am hinteren Ende der Kolbenhülse (35) eine größere Kolbenstirnfläche als am vorderen Ende bildet, daß vorzugsweise das hintere Ende des inneren Kolbens (11) mit einer Stirnwand geschlossen ist, die insbesondere am Außenumfang einen etwa kegelstumpfförmigen Ventilschließteil (26) des Auslaßventiles (23) bildet, dem als Ventilsitz (27) eine Innenschulter am hinteren Ende des äußeren Kolbens (10) zugeordnet ist und daß vorzugsweise der innere Kolben (11) mit einem an seinem hinteren Ende vorgesehenen Schaft (28) in einem rohrförmigen Hals (29) am hinteren Ende des äußeren Kolbens (10) geführt ist bzw. ein Schaft (28) unmittelbar an den Ventilschließteil (26) des Auslaßventiles (23) anschließt und mit einem Hals (29) einen Abschnitt des Auslaßkanals (24) begrenzt, wobei vorzugsweise der stauchbare Hals (29) einteilig mit dem Kolbenschaft (21) und/oder mit dem äußeren Kolben (10) ausgebildet und gegenüber benachbarten Schaftabschnitten dünnwandiger ist.

5. Austragvorrichtung nach einem der vorhergehenden Ansprüche, dadurch gekennzeichnet; daß ein Übertritt zwischen der Vorsaugkammer (17) und der Druckkammer (14) mit einem Übertrittsventil (32) verschließbar ist, das insbesondere wenigstens am Ende des Rückhubes geöffnet und/oder mindestens teilweise unmittelbar durch die Kolbenhülse (35) gebildet ist sowie vorzugsweise zwei gegeneinander verschiebbare, insbesondere ringförmige Ventilteile (33, 34) aufweist, von denen bevorzugt einer durch den inneren Kolben gebildet ist bzw. an einem Ende der zugehörigen Kolbenhülse (35) liegt, wobei vorzugsweise das hintere Ende der Kolbenhülse (35) des inneren Kolbens (11) mit der zugehörigen Stirnwand über insbesondere keilförmige Ringprofile axial begrenzt beweglich in Eingriff steht bzw. die Kolbenhülse (35) über eine an ihrem Innenumfang liegende Schnappverbindung (37) an der Stirnwand gehaltert ist und die Ringprofile die Ventilteile des Übertrittsventiles (32) bilden.

6. Austragvorrichtung nach einem der vorhergehenden Ansprüche, dadurch gekennzeichnet, daß ein Übertritt zwischen der Vorsaugkammer (17) und der Druckkammer (14) ein Schieberventil aufweist und daß vorzugsweise Übertrittsöffnungen (39a) im freien Ende des Kammerkörpers (15a) am Ende des Rückhubes von der als Ventilschließteil (33a) vorgesehenen Kolben-Dichtlippe des inneren Kolbens (11a) freigegeben sind.

7. Austragvorrichtung nach einem der vorhergehenden Ansprüche, dadurch gekennzeichnet, daß die Vorsaugkammer (17) von einem frei in das Zylindergehäuse (3) vorstehenden, ringförmig von der Druckkammer (14) umgebenen Kammerkörper (15) und dem teleskopartig mit diesem in Eingriff stehenden inneren Kolben (11) begrenzt und insbesondere eine in der Vorsaugkammer (17) liegende Rückstellfeder (20) für den äußeren Kolben (10) als Schließfeder für das Auslaßventil (23) angeordnet ist, daß vorzugsweise die Druckkammer (14) mit einer am Ende des Pumphubes mechanisch zwangsgeöffneten, ins Freie führenden Druckentlastungs-Verbindung versehen ist, die insbesondere durch eine anschlaggesteuerte, begrenzte Öffnung des Auslaßventiles (23) gebildet ist und daß vorzugsweise mit einem Betätigungskopf (22) für den äußeren Kolben (10) ein für den Ventilschließteil (26) des Auslaßventiles (23) vorgesehener Mitnehmer (40) verbunden ist, der den Ventilschließteil (26) am Ende des Pumphubes gegenüber dem äußeren Kolben (10) mitnimmt und insbesondere an dem durch Stauchung verkürzbaren Hals (29) des äußeren Kolbens (10) bzw. des Kolbenschaftes (21) vorgesehen ist.

8. Austragvorrichtung nach einem der vorhergehenden Ansprüche, dadurch gekennzeichnet, daß ein durch Stauchung aufweitbarer Hals (29) des äußeren Kolbens (10) in dessen Ausgangsstellung wenigstens teilweise an seinem Außenumfang gegen Aufweitung gefaßt, insbesondere über den größten Teil seiner Länge an Längsrippen (41) eines Zylinderdeckels (7) des Zylindergehäuses (3) gleitbar geführt ist.

9. Austragvorrichtung nach einem der vorhergehenden Ansprüche, dadurch gekennzeichnet, daß zur Belüftung des Speichers in einer Kolbenlaufbahn mindestens ein Längskanal (54) vorgesehen ist, dessen hinteres Ende bei Ausgangsstellung vor einer Kolbenlippe einer Kolbeneinheit (9a) liegt und dessen vorderes Ende vorzugsweise über eine in einer an das hintere Ende der Druckkammer (14a) anschließenden Ringschulter des Zylindergehäuses (3a) liegende Durchgangsöffnung (43) mit dem Speicher verbunden ist.

10. Austragvorrichtung nach einem der vorhergehenden Ansprüche, dadurch gekennzeichnet, daß das hintere Ende eines Zylindergehäuses (3a) von einem einteilig mit ihm ausgebildeten Bauteil, insbesondere von mindestens einer abgewinkelten Mantellasche (7a) begrenzt ist bzw. der Betätigungskopf (22a) das hintere, frei vorstehende Ende des Zylindergehäuses (3a) durch Übergreifen abschließt und daß vorzugsweise das Zylindergehäuse (3a) einteilig mit einer Kappe (4a) zur Befestigung an einem Gefäßhals und/oder mit einem als Dichtung vorgesehenen Muffenteil (42) ausgebildet ist.

## Claims

1. Discharging apparatus for media, particularly liquids, with a pump (2) manually operable by means of a pump stroke or a return stroke, for which a presuction device with an internal presuction chamber (17) is provided and whose pump chamber (14) for filling from a reservoir is connectable to an inlet and for discharge purposes is connected to an outlet tube (24) leading to an outlet port (25), in which an inner piston (11) and an outer piston (10) over at least part of their length engage over one another and form boundaries of a cross-sectionally circular pressure chamber (14), which is inwardly bounded by an outer circumferential surface (16), characterized in that the inner piston (11) can be slid along the outer circumferential surface (16) of the presuction cylinder (15) and the outer piston (10) in at least one position extends into the circular pressure chamber (14).

2. Discharging apparatus according to claim 1, characterized in that the pump constructed as a thrust piston pump (2) has a cylinder block (3) with a pump piston (10) of a piston unit (9) movable in a cylinder (12) along a cylinder path (13) over a pump travel from a starting position (fig. 1) into a travel end position, the piston unit (9) bounding in the cylinder (12) the pump chamber (14) and on the intake side a presuction piston (11) is connected upstream of the presuction chamber (17) and can be connected via an overflow (32) to said pump chamber (14) and during the pump travel is closed with respect to the pump chamber (14) and in which preferably the presuction chamber (17) is located at least partly within the pump chamber (14) and forming the outer circumferential surface (16) is surrounded by the pump chamber forming the pressure chamber (14) or the pump piston (10) and the presuction piston (11) form the at least partly interengaging inner and outer pistons (11,10).

3. Discharging apparatus according to claims 1 or 2, characterized in that a chamber body (15) forming the outer circumferential surface (16) is placed substantially equiaxially in the pressure chamber (14) and in particular the inner piston (11) is guided on a piston path formed by the outer circumferential surface of the chamber body (15) and that preferably the inner piston (11) has a roughly cylindrical piston sleeve (35), which is placed as a separate component and with a spacing within the piston sleeve (36) of the outer piston (10) and that piston sealing lips provided on the outer circumference of the outer piston (10) and on the inner circumference of the inner piston (11) are provided in substantially the same length zone of the cylinder block (3).

4. Discharging apparatus according to one of the preceding claims, characterized in that for operating an outlet valve (23), the inner piston (11) is displaceably mounted opposite to or on the outer piston (10) and in particular on the rear end of the piston sleeve (35) forms a larger piston end face than at the front end, that preferably the rear end of the inner piston (11) is closed with an end wall, which in particular on the outer circumference forms an approximately frustum-shaped valve closing part (26) of the outlet valve (23), with which is associated as a valve seat (27) an inner shoulder at the rear end of the outer piston (10) and that preferably the inner piston (11) with a shaft (28) provided on its rear end is guided in a tubular neck (29) on the rear end of the outer piston (10) or a shaft (28) is directly connected to the valve closing part (26) of the outlet valve (23) and bounds with a neck (29) a portion of the outlet tube (24), preferably the compressible neck (29) being constructed in one piece with the piston shaft (21) and/or with the outer piston (10) and is thinner walled than the adjacent shaft portions.

5. Discharging apparatus according to one of the preceding claims, characterized in that an overflow between the presuction chamber (17) and the pressure chamber (14) can be closed with an overflow valve (32), which is in particular opened at least at the end of the return travel and/or is at least partly directly formed by the piston sleeve (35), as well as preferably having two oppositely displaceable and in particular circular valve parts (33,34), whereof preferably one is formed by the inner piston or is located at one end of the associated piston sleeve (35) and preferably the rear end of the piston sleeve (35) of the inner piston (11) is in axial limited movable engagement with the associated end wall by means of wedge-shaped ring profiles or the piston sleeve (35) is held on the end wall by means of a snap connection (37) located on its inner circumference and the ring profiles form the valve parts of the overflow valve (32).

6. Discharging apparatus according to one of the preceding claims, characterized in that an overflow between the presuction chamber (17) and the pressure chamber (14) has a slide valve and that preferably overflow openings (39a) in the free end of the chamber body (15a) are freed at the end of the return stroke by the piston sealing lip of the inner piston (11a) constituting a valve closing part (33a).

7. Discharging apparatus according to one of the preceding claims, characterized in that the presuction chamber (17) is bounded by a chamber body (15) freely projecting into the cylinder block (3) and annularly surrounded by the pump chamber (14) and the inner piston (11) telescopically engaging therewith and in particular a restoring spring (20) for the outer piston (10) located in the presuction chamber (17) serves as a closing spring for the outlet valve (23), that preferably the pressure chamber (14) is provided with a pressure relief connection leading into the open and which is mechanically forcibly opened at the end of the pump travel and which is in particular formed by a stop-controlled, limited opening of the outlet valve (23) and that preferably a dog (40) for the valve closing part (26) of the outlet valve (23) is connected to a control head (22) for the outer piston (10) and which carries with it the valve closing part (26) at the end of the pump travel with respect to the outer piston (10) and in particular is provided on the compression-shortenable neck (29) of the outer piston (10) or the piston shaft (21).

8. Discharging apparatus according to one of the preceding claims, characterized in that a compression-widenable neck (29) of the outer piston (10) in its starting position is at least partly grasped on its outer circumference against widening and in particular over most of its length is slidably guided on the longitudinal ribs (41) of a cylinder cover (7) of the cylinder block (3).

9. Discharging apparatus according to one of the preceding claims, characterized in that for venting the reservoir at least one longitudinal channel (54) is provided in a piston path and its rear end, in the starting position, is located upstream of a piston lip of a piston unit (9a) and whose front end is preferably connected to the reservoir by means of a passage opening (43) in an annular shoulder of the cylinder block (3a) connected to the rear end of the pump chamber (14a).

10. Discharging apparatus according to one of the preceding claims, characterized in that the rear end of a cylinder block (3a) is bounded by a component constructed in one piece therewith, particularly by at least one bent jacket tongue (7a) or the control head (22a) terminates the rear, freely projecting end of the cylinder block (3a) by engaging over and that preferably the cylinder block (3a) is constructed in one piece with a cap (4a) for fixing to a vessel neck and/or to a socket part (42) provided as a seal.

## Revendications

1. Dispositif de soutirage destiné à des milieux, et en particulier à des liquides, comprenant une pompe (2) qui peut être actionnée à la main sur une course de pompage et sur une course de retour, respectivement, pour laquelle il est prévu un dispositif d'aspiration préliminaire comprenant une chambre d'aspiration préliminaire (17) située à l'intérieur, et dont la chambre de pompe (14) peut être reliée à une entrée en vue du remplissage à partir d'un réservoir, en étant aussi reliée, en vue du soutirage, à un canal de sortie (24) conduisant à une ouverture de sortie (25), cependant qu'un piston intérieur (11) et un piston extérieur (10) se recouvrent, du moins sur une partie de leur longueur, et qu'ils constituent des délimitations d'une chambre de pression (14) qui est annulaire en section transversale et qui est délimitée intérieurement par une surface périphérique extérieure (16), caractérisé par le fait que le piston intérieur (11) peut être guidé le long de la surface périphérique extérieure (16) du cylindre d'aspiration préliminaire (17), et que le piston extérieur (10) s'étend dans la chambre de pression annulaire (14), du moins dans une position.

2. Dispositif de soutirage selon la revendication 1, caractérisé par le fait que la pompe qui est réalisée sous la forme d'une pompe à piston de poussée (2) comporte un carter de cylindre (3) comprenant un piston de pompe (10) d'un ensemble de piston (9) qui peut être déplacé dans un cylindre (12) le long d'une surface de glissement du cylindre (13) sur une course de pompage, depuis une position de départ (figure 1) jusque dans une position de fin de course, et qui délimite la chambre de pompe (14) dans le cylindre (12), cependant qu'est montée en amont de la chambre de pression (14), du côté de l'entrée, la chambre d'aspiration préliminaire (17) qui est munie d'un piston d'aspiration préliminaire (11), qui peut être reliée à la chambre de pompe (14) par l'intermédiaire d'un contournement (32) et qui est fermée par rapport à la chambre de pompe (14) lors de la course de pompage, et qu'en outre, de préférence, la chambre d'aspiration préliminaire (17) est entourée par la chambre de pompe qui constitue la chambre de pression (14) en étant située à l'intérieur de la chambre de pompe (14), du moins partiellement, et en constituant la surface périphérique extérieure (16), ou, respectivement, que le piston de pompe (10) et le piston d'aspiration préliminaire (11) constituent les pistons intérieur et extérieur (11, 10) qui sont situés à l'intérieur l'un de l'autre, du moins partiellement.

3. Dispositif de soutirage selon la revendication 1 ou 2, caractérisé par le fait qu'un corps de chambre (15) qui constitue la surface périphérique extérieure (16) est situé dans la chambre de pression (14), de manière coaxiale pour l'essentiel, et qu'en particulier, le piston intérieur (11) est guidé sur une surface de glissement du piston qui est constituée par la surface périphérique extérieure (16) du corps de chambre (15), par le fait que, de préférence, le piston intérieur (11) comporte un manchon de piston (35) à peu près cylindrique qui est situé à l'intérieur d'un manchon de piston (36) du piston extérieur (10), sous la forme d'une pièce séparée et à une distance formant une fente, et par le fait que des lèvres d'étanchéité de piston prévues en particulier sur le pourtour extérieur du piston extérieur (10) et sur le pourtour intérieur du piston intérieur (11), sont prévues pour l'essentiel dans la même zone longitudinale du carter (3) du cylindre.

4. Dispositif de soutirage selon l'une des revendications précédentes, caractérisé par le fait que le piston intérieur (11), en vue de l'actionnement d'une soupape de sortie (23), est monté coulissant par rapport au piston extérieur (10), ou sur celui-ci, respectivement, et qu'en particulier à l'extrémité arrière du manchon de piston (35), il forme une surface frontale de piston qui est plus grande qu'à l'extrémité avant, par le fait que, de préférence, l'extrémité arrière du piston intérieur (11) est fermée par une paroi frontale qui, en particulier sur le pourtour extérieur, forme une partie de fermeture de soupape (26) de la soupape de sortie (23) qui est à peu près en forme de tronc de cône et à laquelle est associé comme siège de soupape (27) un épaulement intérieur ménagé à l'extrémité arrière du piston extérieur (10), et par le fait que, de préférence, le piston intérieur (11) est guidé par une tige (28) prévue à son extrémité arrière dans un col tubulaire (29) formé à l'extrémité arrière du piston extérieur (10), ou, respectivement, qu'une tige (28) se raccorde directement à la partie de fermeture de soupape (26) de la soupape de sortie (23) et délimite par un col (29) une portion du canal de sortie (24), cependant que, de préférence, le col (29) qui peut être écrasé est réalisé d'un seul tenant avec la tige de piston (21) et/ou avec le piston extérieur (10), et que sa paroi est plus mince que les portions de tige voisines.

5. Dispositif de soutirage selon l'une des revendications précédentes, caractérisé par le fait qu'un contournement situé entre la chambre d'aspiration préliminaire (17) et la chambre de pression (14) peut être fermé par une soupape de contournement (32) qui, en particulier, est ouverte au moins à la fin de la course de retour, et/ou qui est constituée directement par le manchon de piston (35), du moins partiellement, et qui comporte aussi, de préférence, deux parties de soupape (33, 34), en particulier annulaires, et pouvant être déplacées de préférence l'une par rapport à l'autre, dont l'une est constituée de préférence par le piston intérieur ou, respectivement, est située à une extrémité du manchon de piston associé (35), cependant que, de préférence, l'extrémité arrière du manchon de piston (35) du piston intérieur (11) est en prise avec la paroi frontale associée, de manière mobile et limitée axialement, par l'intermédiaire de profilés annulaires, en particulier en forme de coins, ou, respectivement, que le manchon de piston (35) est maintenu sur la paroi frontale par l'intermédiaire d'un assemblage à enclenchement (37) situé sur son pourtour intérieur, et que les profilés annulaires forment les parties de soupape de la soupape de contournement (32).

6. Dispositif de soutirage selon l'une des revendications précédentes, caractérisé par le fait qu'un contournement situé entre la chambre d'aspiration préliminaire (17) et la chambre de pression (14) comporte une soupape à coulisse, et par le fait que, de préférence, des ouvertures de contournement (39a) ménagées dans l'extrémité libre du corps de chambre (15a) sont dégagées, à la fin de la course de retour, de la lèvre d'étanchéité de piston du piston intérieur (11) qui est prévue comme partie de fermeture (33a) de la soupape.

7. Dispositif de soutirage selon l'une des revendications précédentes, caractérisé par le fait que la chambre d'aspiration préliminaire (17) est délimitée par un corps de chambre (15) qui fait librement saillie dans le carter (3) du cylindre et qui est entouré annulairement par la chambre de pression (14), et par le piston intérieur (11) qui est en prise avec celui-ci de manière télescopique, et qu'en particulier, un ressort de rappel (20) situé dans la chambre d'aspiration préliminaire (17) et destiné au piston extérieur (10) est disposé de façon à servir de ressort de fermeture pour la soupape de sortie (23), par le fait que, de préférence, la chambre de pression (14) est pourvue d'une liaison de détente qui conduit à l'air libre, qui est ouverte à force par voie mécanique à la fin de la course de pompage et qui est constituée, en particulier, par une ouverture de la soupape de sortie (23), laquelle est limitée et commandée par une butée, et par le fait que, de préférence, un organe d'entraînement (40) qui est prévu pour la partie de fermeture de soupape (26) de la soupape de sortie (23) et qui, à la fin de la course de pompage, entraîne la partie de fermeture (26) de la soupape par rapport au piston extérieur (10), est relié à une tête d'actionnement (22) destinée au piston extérieur (10), et qu'il est prévu, en particulier, sur le col (29) du piston extérieur (10) ou de la tige de piston (21), respectivement, lequel peut être raccourci par écrasement.

8. Dispositif de soutirage selon l'une des revendications précédentes, caractérisé par le fait qu'un col (29) du piston extérieur (10), lequel peut être élargi par écrasement, est saisi par son pourtour extérieur, du moins partiellement, et empêché de s'élargir dans la position de départ de celui-ci, et qu'il est en particulier guidé en glissement sur la plus grande partie de sa longueur sur des nervures longitudinales (41) d'un couvercle de cylindre (7) du carter (3) du cylindre.

9. Dispositif de soutirage selon l'une des revendications précédentes, caractérisé par le fait qu'en vue de l'aération du réservoir, il est prévu, dans une surface de glissement du piston, au moins un canal longitudinal (44) dont l'extrémité arrière est située, dans la position de départ, devant une lèvre de piston d'un ensemble de piston (9a), et dont l'extrémité avant est reliée de préférence au réservoir par l'intermédiaire d'une ouverture de passage (43) située dans un épaulement annulaire du carter (3a) du cylindre qui se raccorde à l'extrémité arrière de la chambre de pression (14a).

10. Dispositif de soutirage selon l'une des revendications précédentes, caractérisé par le fait que l'extrémité arrière d'un carter (3a) du cylindre est délimitée par une pièce réalisée d'un seul tenant avec celui-ci, et, en particulier, par au moins une patte d'enveloppe coudée (7a) ou, respectivement, que la tête d'actionnement (22a) ferme par recouvrement l'extrémité arrière du carter (3a) du cylindre qui est librement en saillie, et par le fait que, de préférence, le carter (3a) du cylindre est réalisé d'un seul tenant avec un capuchon (4a), en vue de la fixation sur un col de récipient, et/ou avec une partie en forme de manchon (42) qui est prévue sous la forme d'une étanchéité.
